# EUROPÄISCHE PATENTANMELDUNG

(11) **EP 4 650 053 A1**
(43) Veröffentlichungstag der Anmeldung: **19.11.2025**
(21) Anmeldenummer: 25176085.6
(22) Anmeldetag: 13.05.2025
(51) Int. Cl.: B02C 18/14, B02C 18/22

(54) **LABORMÜHLE UND MAHLGUTEINFÜLLSTEMPEL FÜR EINE LABORMÜHLE**

(30) Priorität: 15.05.2024 DE 102024113618
(71) Anmelder: Fritsch GmbH, 55743 Idar-Oberstein (DE)
(72) Erfinder: KOMPANEZ, Eugen, 55774 Baumholder (DE); BENES, Leos, 55758 Oberreidenbach (DE); DINGES, Juri, 55743 Idar-Oberstein (DE)
(74) Vertreter: Blumbach · Zinngrebe Patentanwälte PartG mbB

(57) **Zusammenfassung**

Die Erfindung betrifft eine Labormühle zum Zerkleinern von Mahlgut, insbesondere ausgebildet als Schneidmühle, Schlagkreuzmühle, Scheibenmühle, Messermühle, Prallmühle, Zentrifugalmühle, Rotormühle, Rotor-Schnellmühle oder Mörsermühle, umfassend:
ein Mahlwerk (4) mit einem Mahlwerksgehäuse (6), welches eine Mahlkammer (18) definiert, und mit einem Mahlwerksrotor (16), welcher in der Mahlkammer (18) rotierbar antreibbar ist, um das Mahlgut mit dem Mahlwerksrotor (16) in der Mahlkammer (18) zu zerkleinern, wobei das Mahlwerksgehäuse (6) eine Mahlguteinfüllöffnung (26) aufweist, welche in die Mahlkammer (18) führt, um das Mahlgut von außen durch die Mahlguteinfüllöffnung (26) in die Mahlkammer (18) einzuführen,
einen Antriebsmotor zum Antreiben des Mahlwerksrotors in der Mahlkammer (18),
einen Mahlguteinfülltrichter (28), welcher einen Mahlguteinfüllkonus (30) und einen Trichterhals (32) aufweist, wobei der Mahlguteinfülltrichter (28) an der Labormühle befestigt ist und der Trichterhals (32) in die Mahlguteinfüllöffnung (26) mündet, dergestalt dass das Mahlgut in den Mahlguteinfüllkonus (30) eingefüllt werden kann und durch den Trichterhals (32) und die Mahlguteinfüllöffnung (26) in die Mahlkammer (18) gelangt, während der Mahlwerksrotor (16) in der Mahlkammer rotiert,
einen in den Mahlguteinfülltrichter (28) einsetzbaren Mahlguteinfüllstempel (40),
wobei der Mahlguteinfüllstempel (40) einen Mahlguteinfüllkanal (50) aufweist, durch welchen das Mahlgut in die Mahlkammer (18) eingefüllt werden kann, wenn der Mahlguteinfüllstempel (40) in dem Trichterhals (32) steckt.

## Beschreibung

### Gebiet der Erfindung

Die Erfindung betrifft eine Labormühle, insbesondere eine Schneidmühle, eine Schlagkreuzmühle, eine Scheibenmühle, eine Messermühle, eine Prallmühle, eine Zentrifugalmühle, eine Rotormühle, Rotor-Schnellmühle und eine Mörsermühle im Labormaßstab, die ein Mahlwerk aufweisen, in welchem Mahlgut z.B. in einem Spalt zwischen einem Mahlwerksrotor und einem oder mehreren stationären Gegenelementen, zwischen zwei Scheiben oder von einem Rotormesser oder Schlagrotor in einer Mahlkammer zerkleinert wird.

### Hintergrund und allgemeine Beschreibung der Erfindung

Schneidmühlen zerkleinern Mahlgut zwischen einem rotierenden Schneidrotor mit einer oder mehreren sich im Wesentlichen axial erstreckenden Rotorschneiden und einer oder mehrerer sich ebenfalls im Wesentlichen axial erstreckenden stationären Gegenschneiden nach dem Scherenprinzip. Solche Labor-Schneidmühlen sind insbesondere geeignet zur Zerkleinerung von zähen oder faserigen Proben, z.B. biologischen Proben wie Stroh aber z.B. auch Kunststofffolien, um nur einige Beispiele zu nennen. Beispiele für aktuelle Labor-Schneidmühlen sind z.B. die PULVERISETTE^{®} 15, die PULVERISETTE^{®} 19 und die PULVERISETTE^{®} 29 der Anmelderin, auf deren grundsätzliche Konstruktion hiermit verwiesen wird. Entsprechende Produktbeschreibungen der PULVERISETTE^{®} 15, PULVERISETTE^{®} 19 und PULVERISETTE^{®} 29 finden sich z.B. unter www.fritsch.de.

Bei diesen Schneidmühlen im Labormaßstab wird typischerweise mehr oder weniger rieselfähiges Schüttgut z.B. über einen vertikalen Mahlguteinfülltrichter in die Mahlkammer eingefüllt, in welcher der Schneidrotor um eine horizontale Achse rotiert. Der Schneidrotor kann unterschiedliche Geometrien, z.B. mit geraden Schneiden oder sogenannten V-Schneiden aufweisen. Letztere weisen einen Drall auf und erzielen dadurch eine gute Schneidwirkung vor allem bei der Zerkleinerung von zäh-elastischen Materialien und Folien.

Unterhalb des Schneidrotors befindet sich typischerweise ein Sieb, z.B. eine Siebkassette, durch welche dasjenige Probenmaterial, welches bereits hinreichend stark zerkleinert wurde, hindurchrieseln kann, um in einem darunterliegenden Auffanggefäß aufgefangen zu werden. Hinsichtlich weiterer konstruktiver Details einer Labor-Schneidmühle, die dem Fachmann auf diesem Gebiet grundsätzlich bekannt sind, wird auf die Produktbeschreibungen zu den Schneidmühlen PULVERISETTE^{®} 15, PULVERISETTE^{®} 19 und PULVERISETTE^{®} 29 der Anmelderin verwiesen, welche zum Zeitpunkt der Anmeldung und deren Offenlegung unter www.fritsch.de herunterladbar sind, und welche in Bezug auf die grundsätzliche Konstruktion einer solchen Labor-Schneidmühle hiermit durch Referenz inkorporiert werden. Ferner beschreiben die Anmeldungen DE 196 01 594 A1, DE 10 2018 113 751 A1,

DE 10 2019 108 306 A1, DE 10 2019 133 437 A1, und DE 10 2022 115 334 A1 Labor-Schneidmühlen und werden hiermit ebenfalls durch Referenz inkorporiert.

Je nach Trichtergröße, Schneidrotor, Betriebsparametern und Mahlgut können Teile des in den Mahlguteinfülltrichter eingefüllten Mahlguts beim Mahlen ggf. wieder aus dem Mahlguteinfülltrichter herausgeschleudert werden. Dieser Effekt kann sich verstärken, je größer der Trichterdurchmesser ist und je höher die Drehzahl ist. Z.B. kann der unerwünschte Effekt ab einem Zuführdurchmesser im Bereich von etwa 25 mm besonders relevant werden. Ferner kann eine unkontrollierte Überfütterung der Labor-Schneidmühle auftreten, wenn z.B. zu viel Mahlgut auf einmal in den Mahlguteinfülltrichter hinein gegeben wird. Ggf. wird ein Nachpressstößel eingesetzt, um in den Mahlguteinfülltrichter eingefüllte Mahlgutstücke stoßweise in die Mahlkammer bzw. gegen den Mahlwerksrotor zu pressen. Bei Verwendung eines Nachpressstößels können allerdings unerwünscht große Biegekräfte auf die Motorwelle auftreten und es kann ggf. zu viel Druck auf die Probe ausgeübt werden. Außerdem verhindert ein solcher Nachpressstößel nicht zu jedem Zeitpunkt ein Herausspringen des Mahlguts. Diese Effekte können grundsätzlich zu unerwünschten Anwenderstörungen führen, insbesondere wenn das Mahlgut eingefüllt wird, während der Mahlwerksrotor rotiert.

Ähnliche unerwünschte Effekte können sich auch bei Schlagkreuzmühlen (vgl. PULVERISETTE^{®} 16, www.fritsch.de) oder Scheibenmühlen (vgl. PULVERISETTE^{®} 13, www.fritsch.de), ergeben, deren Produktbeschreibungen hiermit ebenfalls durch Referenz inkorporiert werden. Auch diese Labormühlen weisen ein Rotor-Mahlwerk auf, in welchem Mahlgut zwischen einem Mahlwerksrotor und stationären Gegenelementen des Rotor-Mahlwerks zerkleinert wird und das Mahlgut von oben durch einen Trichter eingefüllt wird.

Ähnliche unerwünschte Effekte können sich auch bei Messermühlen ergeben, bei welchen ein Rotormesser um eine vertikale Achse in einem Mahlgefäß rotiert (vgl. PULVERISETTE^{®} 11, www.fritsch.de) oder bei Prallmühlen, manchmal auch als Rotormühlen oder Rotor-Schnellmühlen bezeichnet, bei welchen ein Rotor, z.B. ein Schlagrotor in einem Ringsieb um eine vertikale Achse in einem als Auffanggefäß ausgebildeten Mahlgefäß rotiert (vgl. PULVERISETTE^{®} 14, www.fritsch.de), deren Produktbeschreibungen hiermit ebenfalls durch Referenz inkorporiert werden. Bei letzteren kann Mahlgut durch eine axiale Zuführöffnung eingefüllt und damit dem rotierenden Schlagrotor axial von oben zugeführt werden.

Alle diese bisher bekannten Labormühlen haben sich zwar grundsätzlich bewährt, können aber weiter verbessert werden.

Die Erfindung hat sich die Aufgabe gestellt, eine Labormühle, insbesondere eine Schneidmühle, eine Schlagkreuzmühle, eine Scheibenmühle, eine Messermühle, eine Prallmühle, eine Zentrifugalmühle, eine Rotormühle, eine Rotor-Schnellmühle oder eine Mörsermühle im Labormaßstab, bereit zu stellen, bei welcher der Benutzer das Mahlgut dem Mahlwerk bequem, sicher, kontrolliert und gleichmäßig zuführen kann.

Ein weiterer Aspekt der Aufgabe ist es, eine Labormühle bereit zu stellen, bei welcher eine Überfütterung oder übermäßige Biegemomente auf die Motorwelle vermieden oder zumindest vermindert werden können.

Ein weiterer Aspekt der Aufgabe ist es, eine Labormühle bereit zu stellen, bei der beim Einfüllen des Mahlguts ein wieder Herausspringen verhindert oder zumindest vermindert werden kann.

Die Aufgabe der Erfindung wird durch den Gegenstand der unabhängigen Ansprüche gelöst. Vorteilhafte Weiterbildungen der Erfindung sind in den Unteransprüchen definiert.

Es wird eine Labormühle zum Zerkleinern von Mahlgut bereit gestellt, welche insbesondere aus der Gruppe der Schneidmühlen, Schlagkreuzmühlen, Scheibenmühlen, Messermühlen, Prallmühlen, Zentrifugalmühlen, Rotormühlen, Rotor-Schnellmühlen oder Mörsermühlen im Labormaßstab ausgewählt ist.

Die Labormühle besitzt ein Mahlwerk mit einem Mahlwerksgehäuse, welches eine Mahlkammer definiert. Ferner weist das Mahlwerk einen Mahlwerksrotor auf, welcher von einem Antriebsmotor angetrieben in der Mahlkammer rotiert, um das Mahlgut mit dem Mahlwerksrotor in der Mahlkammer zu zerkleinern. Das Mahlwerksgehäuse weist ferner eine Mahlguteinfüllöffnung auf, welche insbesondere von oben in die Mahlkammer führt bzw. mit der Mahlkammer dauerhaft in Verbindung steht, um das Mahlgut von außen durch die Mahlguteinfüllöffnung in die Mahlkammer einzuführen, während das Mahlwerk arbeitet. Bei einer Schneidmühle, Schlagkreuzmühle oder Scheibenmühle verläuft die Rotorachse horizontal und das Mahlgut wird vorzugsweise radial zugeführt. Bei einer Messermühle, Prallmühle, Zentrifugalmühle, Rotormühle oder Rotor-Schnellmühle verläuft die Rotorachse vertikal und das Mahlgut wird vorzugsweise axial zugeführt.

Die Labormühle weist einen Antriebsmotor zum Antreiben des Mahlwerksrotors in der Mahlkammer auf. Der Antriebsmotor ist vorzugsweise ein Elektromotor mit hinreichender Leistung und ist vorzugsweise in dem Mühlengehäuse untergebracht; bei einem Mahlwerksrotor mit horizontaler Rotorachse, z.B. hinter einer vertikalen Mahlkammerrückwand, also axial hinter dem Mahlwerksrotor und bei einem Mahlwerksrotor mit vertikaler Rotorachse, z.B. unter einem horizontalen Mahlkammerboden, also unter dem Mahlwerksrotor.

Die Labormühle umfasst ferner einen Mahlguteinfülltrichter, welcher an der Labormühle befestigt sein kann. Der Mahlguteinfülltrichter kann z.B. an dem Mahlwerksgehäuse festgeschraubt oder integral mit einer Mahlwerksgehäusetür oder mit dem Mühlengehäuse ausgebildet sein. Der Mahlguteinfülltrichter weist vorzugsweise einen Mahlguteinfüllkonus und einen Trichterhals auf, in den der Mahlguteinfüllkonus mündet, bzw. besteht aus diesen. Der Mahlguteinfülltrichter bzw. genauer der Trichterhals mündet in die Mahlguteinfüllöffnung, dergestalt dass das insbesondere rieselfähige Mahlgut in den Mahlguteinfüllkonus eingefüllt, z.B. hinein geschüttet werden kann und durch den Trichterhals und die Mahlguteinfüllöffnung in die Mahlkammer gelangt, während der Mahlwerksrotor in der Mahlkammer rotiert. Der Begriff "Mahlguteinfüllkonus" ist dabei nicht in einem engen mathematischen Sinne als "konisch" zu verstehen. Der Mahlguteinfüllkonus kann ein sich von einem oberen größeren Querschnitt zu dem unteren Trichterhals mit einem kleineren Querschnitt verjüngender Topf sein, in den das Mahlgut als rieselfähiges Schüttgut in den größeren Querschnitt hineingeschüttet werden kann und das dann nach unten in den engeren, insbesondere rohrförmigen Trichterhals rutscht. Der Mahlguteinfüllkonus ist also der obere, sich stark verjüngende Teil des Mahlguteinfülltrichters, der in den unteren Trichterhals mündet. Dabei kann der Mahlguteinfüllkonus rund, aber z.B. auch eckig oder anderweitig trichterförmig verjüngend ausgebildet sein.

Die Labormühle umfasst ferner einen Mahlguteinfüllstempel zum Unterstützen des Einfüllens des Mahlguts durch den Mahlguteinfülltrichter in die Mahlkammer. Der Mahlguteinfüllstempel wird in den Mahlguteinfülltrichter eingesetzt, insbesondere entlang der zentralen Längsachse des insbesondere rohrförmigen Trichterhalses axial in diesen eingesteckt.

Der Mahlguteinfüllstempel weist einen Mahlguteinfüllkanal auf, durch welchen das Mahlgut in die Mahlkammer eingefüllt werden kann, wenn der Mahlguteinfüllstempel in dem Mahlguteinfülltrichter bzw. in dem Trichterhals steckt.

Der Mahlguteinfüllstempel weist insbesondere eine axiale Endposition in dem Mahlguteinfülltrichter auf, z.B. mittels eines axialen Anschlags, derart dass der Mahlguteinfüllstempel bis zu der axialen Endposition und nicht weiter in den Mahlguteinfülltrichter einführbar ist. Der Mahlguteinfüllstempel weist insbesondere ferner ein unteres Ende auf, welches oberhalb in der Nähe des Mahlwerksrotors angeordnet ist, wenn sich der Mahlguteinfüllstempel in der axialen Endposition in dem Mahlguteinfülltrichter befindet.

Der Mahlguteinfüllkanal erstreckt sich insbesondere von dem unteren Ende des Mahlguteinfüllstempels bis in den oberen sich stark verjüngenden Teil des Mahlguteinfülltrichters oder den Mahlguteinfüllkonus, wenn sich der Mahlguteinfüllstempel in der axialen Endposition in dem Mahlguteinfülltrichter befindet, derart dass in den oberen sich stark verjüngenden Teil des Mahlguteinfülltrichters oder den Mahlguteinfüllkonus eingefülltes rieselfähiges Mahlgut durch den Mahlguteinfüllkanal in dem Mahlguteinfüllstempel hindurch bis in die Mahlkammer rieseln kann, wenn sich der Mahlguteinfüllstempel in der axialen Endposition in dem Mahlguteinfülltrichter befindet.

Wenn sich der Mahlguteinfüllstempel in der axialen Endposition in dem Einfülltrichter befindet, ist der Mahlguteinfüllkanal insbesondere nach oben in den oberen sich stark verjüngenden Teil des Mahlguteinfülltrichters oder den Mahlguteinfüllkonus offen, derart dass rieselfähiges Mahlgut von dort in den Mahlguteinfüllkanal rieseln kann, und der Mahlguteinfüllkanal weist zum Mahlwerksrotor hin eine untere Öffnung auf, derart dass das durch den Mahlguteinfüllkanal rieselnde Mahlgut aus der unteren Öffnung heraus auf den Mahlwerksrotor rieseln kann.

In vorteilhafter Weise ist hiermit eine mehr oder weniger kontinuierliche und gleichmäßige Fütterung des Mahlwerks möglich. Ferner kann je nach Dimensionierung des Mahlguteinfüllkanals das Risiko einer Überfütterung des Mahlwerks zumindest vermindert werden.

Der Mahlguteinführkanal verläuft dabei insbesondere mit Gefälle, so dass das Mahlgut aufgrund der Gravitation von oben in die Mahlkammer rieseln kann. Vorzugsweise verläuft der Mahlguteinführkanal jedoch zumindest abschnittsweise nicht senkrecht und/oder nicht parallel zu der zentralen Längsachse des Mahlguteinfüllstempels bzw. des Trichterhalses. Vorzugsweise weist das Gefälle des Mahlguteinführkanals also zumindest abschnittsweise einen Steigungswinkel von kleiner als 90°, vorzugsweise kleiner als 80°, vorzugsweise kleiner oder gleich 70°, vorzugsweise kleiner oder gleich 45°, vorzugsweise größer oder gleich 10° bezogen auf eine Ebene senkrecht zur zentralen Längsachse des Mahlguteinfüllstempels bzw. des Trichterhalses. Der Mahlguteinfüllstempel ist vorzugsweise axial verschieblich in den Mahlguteinfülltrichter bzw. den Trichterhals eingesteckt und/oder in dem Mahlguteinfülltrichter bzw. dem Trichterhals insbesondere manuell rotierbar. Dadurch kann der Mahlguteinfüllstempel eine Doppelfunktion erfüllen, nämlich die Zuführung des noch in dem Mahlguteinfüllkonus befindlichen mehr oder weniger rieselfähigen Mahlguts in die Mahlkammer zu beeinflussen und gleichzeitig als Nachstopfstempel verwendet werden zu können. Hierzu kann der Nutzer z.B. ein wenig an dem Mahlguteinfüllstempel rütteln und/oder diesen drehen und gleichzeitig mit ein und demselben Handgriff das Mahlgut, das bereits durch den Mahlguteinfüllkanal nach unten zur Mahlguteinfüllöffnung des Mahlwerks gerieselt ist, manuell nachstopfen, wenn dies erforderlich ist, wobei aber auch während des Nachstopfens der Nachschub des durch den Mahlguteinfüllkanal in dem Trichterhals nach unten rieselnden Mahlguts nicht vollständig unterbrochen, sondern zumindest teilweise fortgesetzt wird.

Weiter vorteilhaft ist, dass das Mahlgut mehr oder weniger kontinuierlich in die Mahlkammer eingefüllt werden kann und das Einfüllen und ggf. moderate Nachstopfen des Mahlgutes mit nur einer Hand bzw. mit ein und demselben Handgriff vorgenommen werden kann.

In weiter vorteilhafter Weise kann mit dem Mahlguteinfüllstempel zu jeder Zeit das Herausspringen von Mahlgut aus dem Mahlguteinfülltrichter verhindert werden, insbesondere da der Mahlguteinfüllstempel während des Mahlvorgangs nicht aus dem Trichterhals herausgezogen werden muss, um für Mahlgutnachschub in dem Mahlwerk zu sorgen, so dass eine kontinuierliche Zerkleinerung erfolgen kann.

Vorzugsweise weist der Mahlguteinfüllstempel einen unteren Kolbenabschnitt auf, welcher im Betrieb der Labormühle in dem Trichterhals steckt und welcher sich von einem oberen Kolbenende bis zu einer Unterseite am unteren Ende des Mahlguteinfüllstempels erstreckt. Wenn der Mahlguteinfüllstempel in den Mahlguteinfülltrichter eingesteckt ist, ist das obere Kolbenende des unteren Kolbenabschnitts vorzugsweise im Bereich des Übergangs vom Mahlguteinfüllkonus in den Trichterhals angeordnet. Das untere Ende des Mahlguteinfüllstempels ist im eingesteckten Zustand vorzugsweise im Bereich der Mahlguteinfüllöffnung angeordnet und kann ggf. bis in die Mahlguteinfüllöffnung in dem Mahlwerksgehäuse hineinragen, bzw. kann sich bis kurz vor den äußeren Umfang des Schneidrotors erstrecken, wobei die Unterseite am Stempelboden des Mahlguteinfüllstempels der Mahlkammer und dem Mahlwerksrotor zugewandt ist.

Der Mahlguteinfüllkanal erstreckt sich vorzugsweise von dem oberen Kolbenende des unteren Kolbenabschnitts bis zu dem unteren Ende des Mahlguteinfüllstempels und der Stempelboden weist teilweise eine geschlossene stirnseitige Bodenfläche und teilweise eine Bodenaussparung auf. Dabei mündet der Mahlguteinfüllkanal in die Bodenaussparung und diese bildet eine untere stirnseitige Öffnung des Mahlguteinfüllkanals als Mahlgutauslass, derart dass das Mahlgut geführt durch den Mahlguteinfüllkanal und die Bodenaussparung durch den Mahlguteinfüllstempel hindurch, insbesondere zumindest gravitativ unterstützt in die Mahlkammer rieseln kann. Dadurch kann mit dem Mahlguteinfüllstempel einerseits das Nachrieseln des Mahlgutes kontrolliert und andererseits das Mahlgut in die Mahlkammer gestopft werden, wenn dies erwünscht ist.

Vorzugsweise ist der Mahlguteinfüllkanal in Form einer Nut in der Umfangsfläche des Mahlguteinfüllstempels bzw. des unteren Kolbenabschnitts ausgebildet und ist radial nach außen offen. Der Außendurchmesser A des unteren Kolbenabschnitts ist nur unwesentlich kleiner als der Innendurchmesser des Trichterhalses. Der Trichterhals bildet also eine Führungshülse für den unteren Kolbenabschnitt und der Mahlguteinfüllkanal wird radial nach außen von der Innenfläche des Trichterhalses begrenzt, wenn der untere Kolbenabschnitt in dem Trichterhals als Kolbenfassung steckt. Mit anderen Worten verläuft der Mahlguteinfüllkanal zwischen der Kanaloberfläche des unteren Kolbenabschnitts und der Innenfläche des Trichterhalses, wenn der untere Kolbenabschnitt in dem Trichterhals steckt. In vorteilhafter Weise kann der Mahlguteinfüllstempel bzw. der Mahlguteinfüllkanal vorzugsweise CNC-gefräst werden. Die Oberfläche kann so in vorteilhafter Weise relativ glatt gefertigt werden. Dadurch ist der Mahlguteinfüllstempel hygienisch und leicht zu reinigen. Der Mahlguteinfüllstempel kann allerdings auch als ein Spritzgussteil gefertigt oder 3D-gedruckt sein.

Der Außendurchmesser A des unteren Kolbenabschnitts ist vorzugsweise größer oder gleich 10 mm, insbesondere größer oder gleich 20 mm, insbesondere kleiner oder gleich 50 mm, insbesondere kleiner oder gleich 40 mm, bzw. beträgt vorzugsweise 25 mm +/-5 mm oder +/- 2 mm oder 40 mm +/-5 mm oder +/- 2 mm. Der Innendurchmesser des Trichterhalses ist vorzugsweise nur unwesentlich größer als der Außendurchmesser A des unteren Kolbenabschnitts, z.B. etwa 1 mm größer. Der Abstand des oberen Endes des Trichterhalses bzw. des unteren Endes des Mahlguteinfüllkonus vom äußeren Umfang des Schneidrotors beträgt dabei vorzugsweise größer oder gleich 120 mm, vorzugsweise kleiner oder gleich 500 mm.

Damit kann das Verhindern oder Vermindern des Herausspringens von Mahlgut aus dem Trichterhals in vorteilhafter Weise beeinflusst werden.

Gemäß einem Ausführungsbeispiel beträgt die geschlossene stirnseitige Bodenfläche des Mahlguteinfüllstempels mindestens 25%, vorzugsweise mindestens 30%, vorzugsweise mindestens 40%, vorzugsweise maximal 80%, vorzugsweise maximal 75%, vorzugsweise maximal 70%, vorzugsweise im Bereich zwischen 40% und 70% der Querschnittsfläche Pi*(A/2)² des unteren Kolbenabschnitts.

Gemäß einem Ausführungsbeispiel ist die geschlossene stirnseitige Bodenfläche größer ist als die radiale Querschnittsfläche des Mahlgutauslasses bzw. der stirnseitigen Öffnung.

Dadurch kann in vorteilhafter Weise eine gute Stopfwirkung erzielt werden. Außerdem trägt dies zur Verhinderung des Herausschleuderns bei.

Gemäß einer bevorzugten Ausführungsform ist der Mahlguteinfüllkanal zumindest abschnittsweise schraubenförmig oder gewendelt ausgebildet. Der Mahlguteinfüllstempel weist also axial zumindest abschnittweise einen Schrauben- oder Schneckenabschnitt auf, in welchem der Mahlguteinfüllkanal schraubenförmig oder gewendelt um die Längsachse des Mahlguteinfüllstempels in dem unteren Kolbenabschnitt verläuft. Der Mahlguteinfüllkanal bildet in dem Schneckenabschnitt vorzugsweise eine Helix. Mit anderen Worten ist der Mahlguteinfüllstempel bzw. untere Kolbenabschnitt zumindest abschnittsweise als Förderschnecke ausgebildet und der untere Kolbenabschnitt bildet zusammen mit dem Trichterhals einen Schneckenförderer. Mit anderen Worten bildet der untere Kolbenabschnitt eine archimedische Schraube, die vorzugsweise (anstatt gegen die Gravitation) mit der Gravitation arbeitet.

Dies mag zunächst widersinnig erscheinen, wenn der Mahlguteinfüllkanal vorliegend ohnehin mit Gefälle verläuft, so dass das Mahlgut durch die Gravitation je nach Mahlgut ggf. mehr oder weniger selbständig nach unten rieseln kann. Mit der Förderschnecke kann aber das gravitative Rieseln des Mahlguts vom Benutzer situativ nach Bedarf unterstützt, insbesondere verstärkt, aber falls zweckdienlich auch gebremst werden.

Der Mahlguteinfüllkanal erstreckt sich in dem Schneckenabschnitt vorzugsweise als Spiralnut in der Umfangsfläche des unteren Kolbenabschnitts. Die Spiralnut erstreckt sich aber vorzugsweise nicht oder zumindest nicht vollständig bis an das untere Ende des Mahlguteinfüllstempels oder Förderstempels bzw. nicht oder zumindest nicht vollständig bis an die untere Bodenfläche, so dass ein Fußabschnitt des unteren Kolbenabschnitts im Vergleich zu der Helix mehr Material oder mehr "Fleisch" im Querschnitt aufweist.

Dadurch können die Führung in dem Trichterhals, die Kontrolle der Rieselgeschwindigkeit und die Stopfwirkung verbessert werden.

Gemäß einer bevorzugten Ausführungsform weist der untere Kolbenabschnitt
an seinem oberen Kolbenende einen Kopfabschnitt,
an seinem unteren Kolbenende einen Fußabschnitt, und
einen sich axial zwischen der Kopfabschnitt und dem Fußabschnitt erstreckenden Schneckenabschnitt bzw. eine Förderschnecke auf. Vorzugsweise erstreckt sich der Mahlguteinfüllkanal in dem Schneckenabschnitt schraubenförmig oder gewendelt bzw. spiralförmig um die zentrale Längsachse des Mahlguteinfüllstempels. Weiter vorzugsweise erstreckt sich der Mahlguteinfüllkanal in dem Kopfabschnitt axial. Weiter vorzugsweise erstreckt sich der Mahlguteinfüllkanal in dem Fußabschnitt axial.

Der Mahlguteinfüllkanal ist also in dem Kopfabschnitt vorzugsweise als axial verlaufende Kopfnut und/oder in dem Fußabschnitt als axial verlaufende Fußnut ausgebildet, wobei die axial verlaufende Kopfnut am unteren Ende des Kopfabschnitts in die Spiralnut des Schneckenabschnitts übergeht und/oder wobei die Spiralnut des Schneckenabschnitts am oberen Ende des Fußabschnitts in die axial verlaufende Fußnut übergeht, so dass das Mahlgut sukzessive axial durch die Kopfnut, spiralförmig durch die Spiralnut und/oder axial durch die Fußnut und anschließend durch die Mahlguteinfüllöffnung des Mahlwerksgehäuses in die Mahlkammer rieseln kann.

Gemäß einer bevorzugten Ausführungsform ist der Mahlguteinfüllstempel axial in den Trichterhals einsteckbar, wobei der Mahlguteinfülltrichter insbesondere einen axialen Anschlag für das Einstecken des Mahlguteinfüllstempels bildet. Weiter vorzugsweise ist der Mahlguteinfüllstempel im eingesteckten Zustand rotierbar in dem Trichterhals gelagert.

Dadurch kann der Benutzer das Fördern des Mahlguts situativ nach Wunsch beeinflussen.

Der Mahlguteinfüllstempel weist in dem Schneckenabschnitt eine Materialquerschnittsfläche FS (d.h. Gesamtquerschnittfläche des unteren Kolbenabschnitts (Pi*(A/2)²) abzüglich der Querschnittsfläche der Spiralnut) auf. Die geschlossene stirnseitige Bodenfläche ist vorzugsweise größer als die Materialquerschnittsfläche FS in dem Schneckenabschnitt, vorzugsweise mindestens doppelt so groß. Mit anderen Worten ist also der Fußabschnitt des unteren Kolbenabschnitts bezogen auf der radialen Querschnitt geschlossener als die Spirale des Schneckenabschnitts bzw. weist mehr Material im Querschnitt auf, was wiederum das Stopfen verbessern kann.

Vorzugsweise ist der Schneckenabschnitt als eingängige Helix ausgebildet, weist also nur einen Gang auf.

Es hat sich gezeigt, dass es für die meisten Benutzer vorteilhaft ist, den Schneckenabschnitt bzw. die Spiralnut linksgängig zu wendeln, so dass mit einer Drehung im Uhrzeigersinn die nach unten gerichtete Mahlgutförderung verstärkt werden kann.

Gemäß einem Ausführungsbeispiel weist der Schneckenabschnitt zumindest eine halbe Schraubenumdrehung, vorzugsweise zwischen einer und 10, vorzugsweise zwischen einer und 5, vorzugsweise zwischen 2 und 4 Schraubenumdrehungen auf.

Gemäß einem Ausführungsbeispiel weist der spiralförmige Mahlguteinfüllkanal in dem Schneckenabschnitt eine Steigung P im Bereich zwischen 10 mm und 120 mm, vorzugsweise im Bereich zwischen 20 mm und 80 mm, vorzugsweise 40 mm +/- 20 mm oder +/- 10 mm auf. Dies hat sich in Bezug auf das Verhindern des Herausschleuderns der Probe als vorteilhaft erwiesen.

Gemäß einem Ausführungsbeispielweist der Mahlguteinfüllkanal in dem Schneckenabschnitt einen Steigungswinkel β im Bereich zwischen 5° und 70°, vorzugsweise im Bereich zwischen 10° und 50°, vorzugsweise zwischen 15° und 40°, vorzugsweise 25° +/- 10° oder +/- 5° auf.

Gemäß einem Ausführungsbeispiel weist der Mahlguteinfüllkanal in dem Schneckenabschnitt eine Nutbreite N, also eine axiale Breite der Nut zwischen zwei benachbarten Windungen, im Bereich zwischen 10 mm und 100 mm, vorzugsweise im Bereich zwischen 20 mm und 75 mm, vorzugsweise 40 mm +/- 15 mm oder +/- 10 mm auf.

Gemäß einem Ausführungsbeispiel weist der Schneckenabschnitt eine Stegbreite S, also eine axiale Breite des Stegs zwischen zwei benachbarten Windungen, im Bereich zwischen 1 mm und 30 mm, vorzugsweise im Bereich zwischen 2 mm und 20 mm, vorzugsweise im Bereich zwischen 3 mm und 15 mm, vorzugsweise 6 mm +/- 4 mm oder +/- 2 mm auf.

Gemäß einem Ausführungsbeispiel weist der Schneckenabschnitt einen Kerndurchmesser K oder eine Seele mit einem Durchmesser K im Bereich zwischen 2 mm und 20 mm, vorzugsweise im Bereich zwischen 3 mm und 15 mm, vorzugsweise im Bereich zwischen 4 mm und 10 mm, vorzugsweise 6 mm +/- 2 mm oder +/- 1 mm auf.

Dadurch kann, je nach Mahlgut, einerseits der Effekt des Verhinderns oder Verminderns des Herausschleuderns von Mahlgut aus dem Trichterhals und andererseits das gravitative Nachrieseln bzw. das kontrollierte Fördern des Mahlguts in vorteilhaften Einklang gebracht werden.

Weiter vorzugsweise ist zwischen dem Mahlguteinfüllstempel und dem Mahlguteinfülltrichter ein gegen eine axiale Bewegung nach unten wirksamer Anschlag gebildet, der verhindert, dass der Mahlguteinfüllstempel den Mahlwerksrotor berühren kann. Hierzu kann der Kopfabschnitt eine Wulst aufweisen, welche im Bereich des Übergangs von dem Mahlguteinfüllkonus in den Trichterhals den unteren Anschlag für den Mahlguteinfüllstempel in dem Mahlguteinfülltrichter bildet. Der Mahlguteinfüllkanal kann sich dann durch einen Ausschnitt in der Wulst hindurch erstrecken. Der Ausschnitt in der Wulst deckt vorzugsweise einen Sektorwinkel im Bereich von 30° bis 330°, vorzugsweise im Bereich von 60° und 300°, vorzugsweise 180° +/-90° oder +/-45° ab, um das Mahlgut in den Mahlguteinfüllkanal einfüllen zu können. In vorteilhafter Weise kann dadurch eine gut kontrollierte Förderung für unterschiedlich rieselfähige Proben erreicht werden.

Gemäß einem Ausführungsbeispiel umfasst der Mahlguteinfüllstempel einen Verlängerungsstiel, welcher den Mahlguteinfüllstempel vom oberen Kolbenende in Richtung von der Mahlkammer weg bis zu einem oberen oder distalen Stempelende nach oben bis aus dem Mahlguteinfülltrichter heraus verlängert. An dem distalen Stempelende kann ein Griffstück angeordnet sein, an welchem der Benutzer den Mahlguteinfüllstempel zum Drehen und/oder Nachstopfen greifen kann.

Der Verlängerungsstiel kann einen kleineren Außendurchmesser aufweisen als der untere Kolbenabschnitt. Das Griffstück wiederum kann einen größeren Außendurchmesser als der Verlängerungsstiel aufweisen.

Gegenstand der Anmeldung ist auch der Mahlguteinfüllstempel bzw. Förderstempel, hergerichtet zum Einsetzen in den Mahlguteinfülltrichter einer hier beschriebenen Labormühle, wobei der Mahlguteinfüllstempel einen Mahlguteinfüllkanal aufweist, durch welchen das Mahlgut in die Mahlkammer eingefüllt werden kann, wenn der Mahlguteinfüllstempel in dem Trichterhals steckt bzw. sich in der axialen Endposition in dem Mahlguteinfülltrichter befindet. Der Mahlguteinfüllstempel ist ein separat vermarktbares Produkt, welches z.B. für unterschiedliches Mahlgut auch mit unterschiedlich dimensionierten Mahlguteinfüllkanälen angeboten werden kann. Daher wird auch der Mahlguteinfüllstempel ggf. mit einem, mehreren oder allen Merkmalen wie vorstehend beschrieben beansprucht.

Im Folgenden wird die Erfindung anhand von Ausführungsbeispielen und unter Bezugnahme auf die Figuren näher erläutert, wobei gleiche und ähnliche Elemente teilweise mit gleichen Bezugszeichen versehen sind und die Merkmale der verschiedenen Ausführungsbeispiele miteinander kombiniert werden können.

### Kurzbeschreibung der Figuren

Es zeigen:
- Fig. 1: eine dreidimensionale Darstellung einer Schneidmühle gemäß einem Ausführungsbeispiel der Erfindung,
- Fig. 2: eine Frontansicht der Schneidmühle aus Fig. 1,
- Fig. 3: eine teilweise geschnittene dreidimensionale Darstellung der Schneidmühle aus Fig. 1,
- Fig. 4: eine teilweise geschnittene Vorderansicht der Schneidmühle aus Fig. 1,
- Fig. 5: eine Schnittdarstellung der Schneidmühle aus Fig. 1, geschnitten durch das Mahlwerk,
- Fig. 6: eine Seitenansicht eines Mahlguteinfüllstempels gemäß einem Ausführungsbeispiel der Erfindung,
- Fig. 7: einen Längsschnitt durch den Mahlguteinfüllstempel aus Fig. 6,
- Fig. 8: einen Querschnitt durch den Mahlguteinfüllstempel entlang der Linie 8 - 8 in Fig. 6,
- Fig. 9: einen Querschnitt durch den Mahlguteinfüllstempel entlang der Linie 9 - 9 in Fig. 6,
- Fig. 10: eine axiale Ansicht der Unterseite des Mahlguteinfüllstempels aus Fig. 6,
- Fig. 11: eine dreidimensionale Darstellung des Mahlguteinfüllstempels aus Fig. 6,
- Fig. 12: eine weitere dreidimensionale Darstellung des Mahlguteinfüllstempels aus Fig. 6,
- Fig. 13: eine dreidimensionale längsgeschnittene Darstellung entlang der zentralen Längsachse X des Mahlguteinfüllstempels aus Fig. 6,
- Fig. 14: eine dreidimensionale Darstellung eines oberen Teils des Mahlguteinfüllstempels aus Fig. 6,
- Fig. 15: eine dreidimensionale Darstellung eines unteren Teils des Mahlguteinfüllstempels aus Fig. 6,
- Fig. 16: wie Fig. 15, aber gedreht um die zentrale Längsachse X.

### Detaillierte Beschreibung der Erfindung

Bezug nehmend auf die Fig. 1-5 weist die Labormühle 1 in Form einer Schneidmühle ein Mühlengehäuse 2 auf, an dessen Vorderseite 2a ein Mahlwerk 4 in Form eines Schneidmahlwerks aufgesetzt ist. Das Mahlwerk 4 umfasst ein separates Mahlwerksgehäuse 6, das in dem dargestellten Beispiel an der Vorderseite 2a des Mühlengehäuses 2 angeordnet ist. Das Mahlwerksgehäuse 6 weist einen Mahlwerksgehäusekörper 8 und eine Mahlwerkstür 10 auf, welche beispielsweise mit Scharnieren 12 an dem Mahlwerksgehäusekörper 8 befestigt ist und somit auf und zu geschwenkt werden kann, um das Mahlwerksgehäuse 6 zu öffnen und zu schließen. Hierzu kann die Mahlwerkstür 10 mit einem Verriegelungsknopf 14 entriegelt und nach dem Schließen wieder verriegelt werden.

Das Mahlwerksgehäuse 6 definiert einen Mahlraum oder eine Mahlkammer 18, in welcher ein Mahlwerksrotor 16 um eine Rotorachse 20 rotiert. Wenn die vordere axiale Mahlwerkstür 10 geöffnet ist, erhält der Benutzer insbesondere axialen Zugriff auf die Mahlkammer 18, so dass der Mahlwerksrotor 16 aus der Mahlkammer 18 entnommen, insbesondere axial aus der Mahlkammer 18 herausgezogen werden kann, z.B. um den Mahlwerksrotor 16 auszutauschen. Bei der vorliegenden Schneidmühle 1 ist der Mahlwerksrotor 16 als Schneidrotor ausgebildet und umfasst z.B. vier axial verlaufende Schneidmesser 22. Im Umfang um die Rotorachse 20 bzw. um die Mahlkammer 18 und den Schneidrotor 16 herum sind sich axial und radial erstreckende Gegenschneidmesser 24 angeordnet, derart dass beim Rotieren des Schneidrotors 16 das in die Mahlkammer 18 eingeführte Mahlgut zwischen den Schneidmessern 22 des rotierenden Schneidrotors 16 und den stationären Gegenschneidmessern 24 durch Schneidwirkung nach dem Scherenprinzip zerkleinert wird. Bei dem dargestellten Ausführungsbeispiel wird das Mahlgut während des Mahlvorgangs radial von oben auf den rotierenden Mahlwerksrotor 16 zugeführt. Das Mahlwerk 4 bzw. der Mahlwerksrotor 16 werden durch einen, vorzugsweise koaxial zur Rotorachse 20 angeordneten, elektrischen Antriebsmotor 5 in dem Mühlengehäuse 2, angetrieben.

Das Mahlwerk 4 weist an seiner Oberseite 4a eine Mahlguteinfüllöffnung 26 auf, die sich radial in Bezug auf die Rotorachse 20 und in diesem Beispiel vertikal von der Oberseite 6a des Mahlwerksgehäuses 6 bis in die Mahlkammer 18 erstreckt. Im vorliegenden Beispiel ist die Mahlguteinfüllöffnung 26 als Kanal in dem Mahlwerksgehäuse 6, z.B. in Form einer zylindrischen Bohrung durch den Mahlwerksgehäusekörper 8 ausgeführt, wobei der Kanal in die Mahlkammer 18 mündet. Somit kann das Mahlgut von oben, gefördert durch die Gravitation, durch die Mahlguteinfüllöffnung 26 in die Mahlkammer 18 hinein bzw. radial von oben auf den Mahlwerksrotor 16 rieseln.

Zum Einfüllen des Mahlguts in die Labormühle 1 im Betrieb, also während der Rotation des Mahlrotors 16, ist an der Oberseite 4a des Mahlwerks 4 bzw. an der Oberseite 6a des Mahlwerksgehäuses 6 ein Mahlguteinfülltrichter 28 befestigt, z.B. festgeschraubt. Der Mahlguteinfülltrichter 28 kann aus einem Mahlguteinfüllkonus 30 und einem Trichterhals 32 bestehen. Der Mahlguteinfüllkonus 30 weist an einem oberen Konusende 30a eine Trichteröffnung 34 auf und verjüngt sich nach unten hin zu einem unteren Konusende 30b. Im vorliegenden Beispiel ist der Mahlguteinfüllkonus 30 rund ausgebildet. Der Mahlguteinfüllkonus 30 könnte aber auch eckig ausgebildet sein oder eine andere sich nach unten verjüngende Trichterform aufweisen. An dem verjüngten unteren Konusende 30b geht der Mahlguteinfüllkonus 30 in den Trichterhals 32 über. Der Trichterhals 32 ist im vorliegenden Beispiel als zylindrisches Rohr ausgebildet. Somit kann der Benutzer das Mahlgut durch die Einfüllöffnung 34 in den nach oben offenen Mahlguteinfüllkonus 30 hineinschütten, damit das Mahlgut dann durch die Gravitation selbstständig in den Trichterhals 32, durch den Trichterhals 32 und die Mahlguteinfüllöffnung 26 in die Mahlkammer 18 rieseln bzw. fallen kann, um dort von dem Mahlwerk 4 zerkleinert zu werden. Anschließend rieselt das zerkleinerte Mahlgut durch ein Ringsieb 35, einen unteren Mahlwerksauslass 36 und ggf. ein Auslassgitter 38 aus dem Mahlwerksgehäuse 6 wieder heraus. Unter dem Mahlwerksgehäuse 6 bzw. unter dem Auslassgitter 38 kann ein Auffangbehälter (nicht dargestellt) angeordnet werden, um das so zerkleinerte Mahlgut aufzufangen. Das Einfüllen des Mahlguts in den Mahlguteinfülltrichter 28 bzw. durch die Mahlguteinfüllöffnung 26 in die Mahlkammer 18 kann also bei ansonsten geschlossenem Mahlwerksgehäuse 6 während des Mahlvorgangs bzw. während der Rotation des Mahlwerksrotors 16 erfolgen, sodass das Mahlgut kontinuierlich zerkleinert werden kann.

Bei einer herkömmlichen Schneidmühle wurde das Mahlgut vom Benutzer mehr oder weniger unkontrolliert in den offenen Mahlguteinfülltrichter 28 hineingeschüttet. Je nach Mahlgut und Mahlparametern konnte dies zu einem Stau im Mahlguteinfülltrichter 28 oder zu einer Überfüllung der Schneidmühle 1 führen. Manchmal wurde nach dem Hineinschütten das Mahlgut noch mit einem zylindrischen Stößel in die Mahlkammer gepresst. Das konnte zu einer Überfütterung des Mahlwerks 4 führen. Außerdem konnte mit dem Stößel die Achse 20 des Schneidrotors 16 in unerwünschter Weise belastet werden. Darüber hinaus bestand die Gefahr, dass einzelne Partikel des Mahlguts beim Einfüllen in den offenen Mahlguteinfülltrichter wieder nach oben aus dem Mahlguteinfülltrichter herausgesprungen sind. Dem wird nun vorliegend Rechnung getragen, indem in den Mahlguteinfülltrichter 28 ein neuartiger Mahlguteinfüllstempel 40 eingesetzt wird, der das Einfüllen des Mahlguts unterstützt, indem das Mahlgut kontrollierter und gegebenenfalls durch den Benutzer beeinflussbar in die Mahlkammer 18 aufgegeben bzw. dem Mahlwerk 4 zugeführt werden kann.

Bezug nehmend auf die Fig. 3-16 besitzt der Mahlguteinfüllstempel 40 einen unteren Kolbenabschnitt 42, der sich von dem Übergangsbereich 28a zwischen dem Mahlguteinfüllkonus 30 und dem Trichterhals 32 nach unten bis zu der Mahlguteinfüllöffnung 26 axial in dem Mahlguteinfülltrichter 28 erstreckt. Im vorliegenden Beispiel erstreckt sich der untere Kolbenabschnitt 42 nach unten bis in die Mahlguteinfüllöffnung 26 hinein, d.h. bis in das Mahlwerksgehäuse 6 hinein. Zwischen dem Außenumfang des Mahlwerksrotors 16 und der Unterseite 40a des Mahlguteinfüllstempels 40 bzw. des unteren Kolbenabschnitts 42 verbleibt noch ein Zwischenraum 19, in dem sich ein kleiner Mahlgutvorrat oberhalb des Mahlwerksrotors 16 sammeln kann. Am oberen Kolbenende 42a des unteren Kolbenabschnitts 42 befindet sich eine teilweise unterbrochen umlaufende Wulst 44 am Mahlguteinfüllstempel 40, welche einen Anschlag des Mahlguteinfüllstempels 40 gegen das verjüngte untere Konusende 30b des Mahlguteinfüllkonus 30 bildet, sodass der Mahlguteinfüllstempel 40 nicht weiter nach unten rutschen kann und somit eine axiale Endposition für den Mahlguteinfüllstempel 40 in dem Mahlguteinfülltrichter 28 gebildet wird.

Im Betriebszustand, also wenn der Mahlguteinfüllstempel 40 bis zum Anschlag, d.h. bis zur axialen Endposition in den Mahlguteinfülltrichter 28 eingeführt ist, befindet sich die Unterseite 42a des Mahlguteinfüllstempels 40 in der Nähe des Außenumfangs des Mahlwerksrotors 16. In der axialen Endposition des Mahlguteinfüllstempels 40 beträgt der radiale Abstand zwischen dem Außenumfang des Mahlwerksrotors 16 und der Unterseite 42a des Mahlguteinfüllstempels 40 bzw. bis zur geschlossenen unteren Bodenfläche 60 zur Bildung des Zwischenraums 19 bei dem vorliegenden Ausführungsbeispiel vorzugsweise etwa 1 mm. Allgemein sollte der besagte radiale Abstand im Betriebszustand bzw. in der axialen Endposition vorzugsweise kleiner oder gleich 25 mm, vorzugsweise zwischen 0,2 mm und 10 mm, vorzugsweise zwischen 0,5 mm und 6 mm betragen. Dadurch kann gewährleistet werden, dass auch kleinere Probenpartikel mit dem Mahlguteinfüllstempel 40 noch wirksam nachgestopft werden können.

In seinem oberen Bereich weist der Mahlguteinfüllstempel 40 einen Verlängerungsstiel 46 auf, welcher im vorliegenden Beispiel integral mit der Wulst 44 bzw. dem unteren Kolbenabschnitt 42 ausgebildet ist. Am oberen Ende 46a des Verlängerungsstiels 46 ist ein Griffstück 48 integral mit dem Mahlguteinfüllstempel 40 ausgebildet, sodass der Benutzer den Mahlguteinfüllstempel 40 an dem Griffstück 48 greifen, aus dem Mahlguteinfülltrichter 28 herausziehen und/oder um die zentrale Längsachse X des Mahlguteinfüllstempels 40 drehen kann. Der Mahlguteinfüllstempel 40 kann vom Benutzer entlang der Längsachse X des Mahlguteinfüllstempels 40 und des Mahlguteinfülltrichters 28 von oben durch den Mahlguteinfüllkonus 30 in den Trichterhals 32 axial eingesteckt werden und nach oben auch wieder axial herausgezogen werden. Nach unten ist der Mahlguteinfüllstempel 40 durch den Anschlag der Wulst 44 in seiner Axialbewegung nach unten begrenzt, so dass der Mahlguteinfüllstempel 40 nicht an den Mahlwerksrotor 16 stoßen kann, sondern der Zwischenraum 19 erhalten bleibt.

Der Mahlguteinfüllstempel 40 ist lose drehbar in den Mahlguteinfülltrichter 28 gesteckt, so dass der Benutzer den Mahlguteinfüllstempel 40 während des Zerkleinerungsvorgangs mit den Fingern leichtgängig drehen kann, um das Mahlgut nach unten in Richtung des Mahlwerks 4 zu fördern und/oder gleichzeitig den Mahlguteinfüllstempel 40 ein kleines Stück anheben kann, sodass etwas mehr Mahlgut in den dadurch etwas vergrößerten Zwischenraum 19 hineinrieseln kann. Anschließend kann der Benutzer den Mahlguteinfüllstempel 40 auch zum Nachstopfen verwenden, indem der Benutzer den Mahlguteinfüllstempel 40 axial gegen das in etwas größerer Menge in den Zwischenraum 19 eingerieselte Mahlgut nach unten und somit in die Mahlkammer 18 bzw. gegen den Mahlwerksrotor 16 drückt. Der gezeigte Mahlguteinfüllstempel 40 erfüllt somit eine vorteilhafte Mehrfachfunktion, nämlich einerseits, in dem gezeigten Beispiel durch Drehung des Mahlguteinfüllstempels, die Fördergeschwindigkeit des Mahlguts in dem Mahlguteinfülltrichter 28 beeinflussen zu können, ferner das Mahlgut in dem Zwischenraum 19 bzw. der Mahlguteinfüllöffnung 26 in die Mahlkammer 18 nachstopfen zu können sowie das Herausschleudern der Probe effektiv zu verhindern. Der vorgeschlagene Mahlguteinfüllstempel 40 kann also mehrere Vorteile in synergistischer Kombination bewirken.

Bei der vorliegend dargestellten Schneidmühle 1 verläuft der Mahlwerksrotor 16 horizontal und rotiert um die horizontale Rotorachse 20, sodass das Mahlwerk 4 als liegend bezeichnet werden kann. Die Mahlgutzuführung erfolgt radial von oben also transversal zur Rotorachse 20. Das ist zum Beispiel auch bei einer Schlagkreuzmühle oder einer Scheibenmühle der Fall, für die der Mahlguteinfüllstempel 40 ebenso verwendet werden kann. Bei einer Messermühle oder einer Prallmühle, manchmal auch als Rotormühle, Rotor-Schnellmühle oder Zentrifugalmühle bezeichnet, rotiert der Mahlwerksrotor 16 typischerweise um eine vertikale Rotorachse. Das Mahlgut wird aber auch hier von oben, gefördert durch die Gravitation in die Mahlkammer eingefüllt, d.h. bei diesen Labormühlen axial. Auch bei den Labormühlen mit axialer Mahlgutzuführung kann der hier beschriebene Mahlguteinfüllstempel 40 verwendet werden, wobei dort die kontrollierte Förderung des Mahlguts und das Verhindern des Herausschleuderns der Probe im Vordergrund stehen und weniger das Nachstopfen.

Bezug nehmend auf die Fig. 6-16 verläuft durch den unteren Kolbenabschnitt 42 ein Mahlguteinfüllkanal 50, durch den das Mahlgut vom oberen Ende 32a des Trichterhalses 32 bis in die Mahlguteinfüllöffnung 26 des Mahlwerks 4 gelangen kann. Im vorliegenden Beispiel ist der Mahlguteinfüllkanal 50 größtenteils spiralförmig ausgebildet. Dies hat den Vorteil, dass der Benutzer durch Drehen des Mahlguteinfüllstempels oder Förderstempels 40 nach Art eines Schneckenförderers die Förderung des Mahlguts in Richtung der Mahlkammer 18 verstärken oder verringern kann, je nachdem in welche Richtung der Mahlguteinfüllstempel 40 gedreht wird.

In dem vorliegenden Beispiel ist der untere Kolbenabschnitt 42 also im Wesentlichen als Schneckenabschnitt 52 mit einer Spirale 53 ausgebildet. Der Mahlguteinführkanal 50 wird demnach von einer Spiralnut 54 gebildet, die sich spiralförmig um die zentrale Längsachse X des Mahlguteinfüllstempels 40 wendelt. Zwischen zwei benachbarten Windungen der Spiralnut 54 befindet sich ein spiralförmiger Steg 56, der den Außendurchmesser A des Kolbenabschnitts 42 aufweist. Im vorliegenden Beispiel ist die Spirale 53 des Schneckenabschnitts 52 als eingängige Helix mit etwa 2 bis 3 Schraubenumdrehungen ausgebildet. Die Spirale 53 ist linksgängig gewendelt, was den Vorteil hat, dass die Förderung des Mahlguts mittels einer Rechtsdrehung (im Uhrzeigersinn) des Mahlguteinfüllstempels 40 verstärkt werden kann, was für die meisten Nutzer ergonomisch ist.

Beim Drehen des Mahlguteinfüllstempels 40 im Uhrzeigersinn wird somit der ggf. bereits durch die Gravitation angetriebene Fluss des Mahlguts von oben nach unten durch den Trichterhals 42 in Richtung der Mahlkammer 18 verstärkt, wobei das Drehen in Förderrichtung auch bereits eine gewisse Stopfwirkung erzeugt, in vorteilhafter Weise aber - anders als bei einem konventionellen Stößel - ohne unerwünscht große Kräfte auf die Rotorachse 20 und ohne unerwünscht großen Druck auf die Probe auszuüben, wodurch der Verschleiß verringert und eine schonende Mahlung gewährleistet werden können.

Der Schneckenabschnitt 52 bzw. die Spirale 53 erstreckt sich von einem oberen Bereich 42a des unteren Kolbenabschnitts 42 bzw. etwa von der Wulst 44 bis zu einem unteren Bereich 42b des unteren Kolbenabschnitts 42, sodass der Mahlguteinfüllkanal 50 in diesem Bereich größtenteils spiralförmig verläuft. Der Mahlguteinfüllkanal 50 beginnt allerdings an seinem oberen Ende 50a zunächst mit einem oberen axialen Kanalabschnitt 51a als Kopfnut, die sich axial durch die Wulst 44 hindurch erstreckt. Auch am unteren Ende 50b des Mahlguteinfüllkanals 50 ist ein axialer Kanalabschnitt 51b als Fußnut gebildet. Die axialen Kanalabschnitte 51a, 51b tragen dazu bei, dass die Ausnehmung oder Fräsung in der Wulst 44 und die axiale Austrittsöffnung, die den unteren Mahlgutauslass 62 des Mahlguteinfüllkanals 50 in dem Fußabschnitt 58 am unteren Ende 42b des unteren Kolbenabschnitts 42 bildet, nicht zu groß werden. Dies ist vorteilhaft in Bezug auf die Führung des Mahlguteinfüllstempels 40 in dem Trichterhals 32 und sorgt außerdem dafür, dass die geschlossene Bodenfläche 60 des Mahlguteinfüllstempels 40 relativ groß bleibt, um eine entsprechend große Fläche zum Nachstopfen zu haben.

Bezug nehmend auf die Fig. 10-12 kann der untere axiale Kanalabschnitt 51b als Fußnut mit sichelförmigem Querschnitt in den Fußabschnitt 58 des Mahlguteinfüllstempels 40 eingefräst sein. Die Querschnittsfläche der axialen Fußnut 51b ist dabei erheblich kleiner als die geschlossene untere Bodenfläche 60 des unteren Kolbenabschnitts 42 bzw. Fußabschnitts 58. Im vorliegenden Beispiel beträgt die geschlossene stirnseitige Bodenfläche 60 etwa 61% der Querschnittsfläche des unteren Kolbenabschnitts 42. Mithin ist das Verhältnis zwischen dem Querschnitt des unteren axialen Kanalabschnitts 51b und der geschlossenen unteren Bodenfläche 60 etwa 1 zu 1,56. Dieses Verhältnis zwischen dem Querschnitt des unteren axialen Kanalabschnitts 51b und der geschlossenen unteren Bodenfläche 60 ist allerdings beispielhaft und kann je nach Ausgestaltung angepasst werden, vorzugsweise im Bereich von 1 zu 0,33 bis 1 zu 4, vorzugsweise im Bereich von 1 zu 0,6 bis 1 zu 3. Die untere geschlossene Bodenfläche 60 sollte vorzugsweise nicht zu klein werden. Der untere axiale Kanalabschnitt 51b bildet also den unteren Mahlgutauslass 62 aus dem Mahlguteinfüllkanal 50 in Form einer Bodenaussparung, aus der das Mahlgut gravitativ in den Zwischenraum 19 bzw. in die Mahlkammer 18 rieseln kann. Demnach ist die Querschnittsfläche des Mahlgutauslasses 62 in dem Ausführungsbeispiel kleiner als die geschlossene untere Bodenfläche 60.

Es ist ersichtlich, dass die Querschnittsfläche des Mahlguteinfüllkanals 50 bzw. des oberen axialen Kanalabschnitts 51a, der Spiralnut 54 und des unteren axialen Kanalabschnitts 51b je nach Mahlgut bereits einen gewissen gravitativ angetriebenen Grundfluss des Mahlguts durch den Mahlguteinfülltrichter 28 bzw. den Trichterhals 32 definieren können. Andererseits kann dieser Grundfluss durch Drehung des Mahlguteinfüllstempels 40 vom Benutzer vergrößert oder verkleinert werden, um den Mahlgutzufluss in das Mahlwerk 4 individuell und situativ steuern zu können.

Bezug nehmend auf einen Vergleich der Fig. 9 und 10 ist ersichtlich, dass die Materialquerschnittsfläche FS im Bereich der Spirale 53 in dem unteren Kolbenabschnitt 42 ebenfalls erheblich kleiner ist als die geschlossene untere Bodenfläche 60. Dies kann dadurch erreicht werden, dass die Spiralnut 54 nicht vollständig bis ans untere Ende des Mahlguteinfüllstempels 40 durchgefräst wird, sondern in den unteren axial gefrästen Kanalabschnitt 51b übergeht. Dadurch ist die Mantelfläche 59, die den an den Innendurchmesser des Trichterhalses 32 angepassten Außendurchmesser A des unteren Kolbenabschnitts 42 aufweist, in dem Fußabschnitt 58 größer als die Mantelfläche einer Spirale mit vollständig durchgefräster Spiralnut 54. Somit ist der Fußabschnitt 58 durch den Mahlguteinfüllkanal 50 im Querschnitt weniger stark ausgeschnitten als der axial zentrale Bereich der Spirale 53. Dies ist vorteilhaft in Bezug auf das Zusammenwirken aus Mahlgutförderung und Stopfwirkung.

Bezug nehmend auf Fig. 8 und 12 ist die Wulst 44 umfangsmäßig ausgeschnitten, um eine obere Eintrittsöffnung 64 in den Mahlguteinfüllkanal 50 zu bilden. Der Ausschnitt verläuft in dem Beispiel in einem Umfang von etwa 180°. Dies wird u.a. durch den oberen axialen Kanalabschnitt 51a erreicht. Somit ist auch der Kopfabschnitt 57 des unteren Kolbenabschnitts 42 durch den Mahlguteinfüllkanal 50 weniger stark ausgeschnitten als der axial zentrale Bereich der Spirale 53 bzw. verglichen mit einer vollständig durch die Wulst 44 durchgefrästen Spiralnut.

Mit anderen Worten verläuft die Spiralnut 54 nach oben nicht vollständig durch die Wulst 44 hindurch und/oder nach unten nicht vollständig durch den Fußabschnitt 58 hindurch, um diese nicht übermäßig stark auszuhöhlen. Der Mahlguteinfüllkanal 50 bzw. die Mahlguteinfüllnut verläuft also von oben nach unten gesehen zunächst ein Stück axial 51a, dann spiralförmig 54 und dann wieder axial 51b.

Durch den weniger stark ausgefrästen Fußabschnitt 58 und/oder weniger stark ausgefrästen Kopfabschnitt 57 kann außerdem einem potentiellen Verkanten des Mahlguteinfüllstempels 40 entgegengewirkt werden.

Bezug nehmend auf die Fig. 6 und 16 weist die Spirale 53 im vorliegenden Ausführungsbeispiel etwa eine Nutbreite N = 33 mm, etwa eine Stegbreite S = 7 mm und etwa eine Steigung P = 40 mm auf. Der Steigungswinkel β beträgt etwa 22°. Der Kerndurchmesser K bzw. der Durchmesser der Seele der Spirale 53 beträgt etwa 6 mm. Die Länge der axialen Kanäle 51a, 51b beträgt im vorliegenden Beispiel jeweils etwa 20 mm.

Der Außendurchmesser A des unteren Kolbenabschnitts 42 beträgt im vorliegenden Beispiel etwa A = 25 mm. Der untere Kolbenabschnitt 42 wird von dem Trichterhals 32 mehr oder weniger passgenau geführt, sodass der Innendurchmesser des Trichterhalses 32 (im vorliegenden Beispiel ca. 26 mm) nur geringfügig größer ist als der Außendurchmesser A. Demnach bilden der untere Kolbenabschnitt 42 bzw. der Schneckenabschnitt 52 des Mahlguteinfüllstempels 40 und der Trichterhals 32 als Förderrohr einen Schneckenförderer für das Mahlgut. Es mag zunächst widersinnig erscheinen, einen vertikalen Schneckenförderer für die Förderung des Mahlguts senkrecht oder nahezu senkrecht nach unten einzusetzen, da das Mahlgut ohne den Schneckenförderer bereits durch die Gravitation in die Mahlkammer 18 rieseln bzw. fallen würde, jedenfalls wenn man gar keinen Stempel einsetzen würde. Die Erfinder haben jedoch festgestellt, dass bei einer Labormühle ein solcher Mahlguteinfüllstempel 40 mit einem integralen Mahlguteinfüllkanal 50 ein unerwünschtes Herausspringen von Mahlgutpartikeln nach oben aus dem Einfülltrichter 28 verhindern kann. Darüber hinaus kann ein solcher Mahlguteinfüllstempel 40 mit einem integralen Mahlguteinfüllkanal 50 zwei gegenläufige Wirkungen erzeugen, indem er zunächst eine Verringerung des gravitativ angetriebenen Rieselns bewirkt und dann aber im Gegenzug ggf. eine kontrollierte Förderung z.B. durch einen Schneckenförderer erfolgen kann, was sich für eine Laborschneidmühle als höchst vorteilhaft erwiesen hat.

Der Mahlguteinfüllstempel 40 kann ggf. spanend gefertigt werden, z.B. CNC-gefräst werden. Der Mahlguteinfüllstempel 40, insbesondere mit einer Spirale 53, kann wie ein Prallblech wirken und auch als Staubschutz dienen. Das Mahlgut fällt nicht direkt nach unten, sondern rutscht an der Oberfläche des Mahlguteinfüllkanals 50 bzw. der Spiralnut 54 entlang. Dadurch entsteht je nach Mahlgut eine langsame kontinuierliche bzw. eine kontrollierte gesteuerte Zuführung. Dieser Effekt tritt insbesondere bei Mahlgut auf, das schlecht auf der Oberfläche gleitet und kann durch kinematische Einwirkung durch Rotation, Vibration oder vertikale Bewegung des Stempels ausgelöst oder beeinflusst werden. Der Mahlguteinfüllstempel 40 muss während der Mahlung nicht zwingend angehoben und abgesenkt werden, um das Mahlgut in die Mahlkammer 18 zu befördern, wie dies bei einem konventionellen Stößel der Fall ist, wobei dies aber auch nicht ausgeschlossen ist. Jedenfalls können übermäßige Stoßkräfte auf die Probe und größere Biegekräfte auf die Motorwelle vermieden werden.

Die Größe der Mahlgutpartikel wird zwar je nach Ausgestaltung des Mahlguteinfüllkanals 50, z.B. Nutbreite und Steigung etwas begrenzt, so dass ggf. nur noch kleinere Proben bis zu einer Partikelgröße von z.B. etwa Ø10x10, z.B. Bohnen, Futterpellets, Reis etc. zugeführt werden können. Die Verwendung des Spiralstempels 40 als Stößel zum Nachstopfen mag auch etwas eingeschränkt sein, ist aber dennoch möglich, insbesondere wenn seine untere Form eine hinreichend große Fläche 60 aufweist.

In vorteilhafter Weise ist aber die Handhabung und die Zerkleinerung mit dem Mahlguteinfüllstempel 40 ruhiger und entspannter. Ein ständiges Heben und Senken wie bei einem konventionellen Stößel kann vermieden werden, so dass das Mahlgut nicht herausspringt. Ggf. kann der Benutzer die gesamte Probe auf einmal in den Einfülltrichter 28 schütten und muss nicht mehr mit beiden Händen arbeiten. Eine Überfütterung der Maschine kann vermieden oder das Risiko zumindest vermindert werden. Der Benutzer kann auch besser zuhören, wie die Maschine zerkleinert bzw. schneidet und kann, situativ wenn die Belastung geringer wird, etwas an dem Mahlguteinfüllstempel 40 drehen, um die Mahlgutzuführung zu verstärken.

In ähnlicher Weise kann der Mahlguteinfüllstempel 40 auch für andere Labormühlen, insbesondere für eine Schlagkreuzmühle, eine Scheibenmühle, eine Messermühle, eine Prallmühle, eine Zentrifugalmühle, eine Rotormühle, eine Rotor-Schnellmühle oder eine Mörsermühle verwendet werden. Außerdem kann der Mahlguteinfüllstempel 40 sehr einfach für bereits vorhandene Labormühlen nachgerüstet werden, ist also auch als separates Nachrüstteil vermarktbar.

Es ist für den Fachmann ersichtlich, dass die vorstehend beschriebenen Ausführungsformen beispielhaft zu verstehen sind und die Erfindung nicht auf diese beschränkt ist, sondern in vielfältiger Weise variiert werden kann, ohne den Schutzbereich der Ansprüche zu verlassen. Ferner ist ersichtlich, dass die Merkmale unabhängig davon, ob sie in der Beschreibung, den Ansprüchen, den Figuren oder anderweitig offenbart sind, auch einzeln wesentliche Bestandteile der Erfindung definieren, selbst wenn sie zusammen mit anderen Merkmalen gemeinsam beschrieben sind.

## Patentansprüche

1. Labormühle (1) zum Zerkleinern von Mahlgut, insbesondere ausgebildet als Schneidmühle, Schlagkreuzmühle, Scheibenmühle, Messermühle, Prallmühle, Zentrifugalmühle, Rotormühle, Rotor-Schnellmühle oder Mörsermühle, umfassend:
ein Mahlwerk (4) mit einem Mahlwerksgehäuse (6), welches eine Mahlkammer (18) definiert, und mit einem Mahlwerksrotor (16), welcher in der Mahlkammer (18) rotierbar antreibbar ist, um das Mahlgut mit dem Mahlwerksrotor (16) in der Mahlkammer (18) zu zerkleinern, wobei das Mahlwerksgehäuse (6) eine Mahlguteinfüllöffnung (26) aufweist, welche in die Mahlkammer (18) führt, um das Mahlgut von außen durch die Mahlguteinfüllöffnung (26) in die Mahlkammer (18) einzuführen,
einen Antriebsmotor zum Antreiben des Mahlwerksrotors (16) in der Mahlkammer (18),
einen Mahlguteinfülltrichter (28), der in die Mahlguteinfüllöffnung (26) mündet, dergestalt dass das Mahlgut in den Mahlguteinfülltrichter (28) eingefüllt werden kann und durch den Mahlguteinfülltrichter (28) und die Mahlguteinfüllöffnung (26) in die Mahlkammer (18) gelangt, während der Mahlwerksrotor (16) in der Mahlkammer (18) rotiert,
einen in den Mahlguteinfülltrichter (28) einsetzbaren Mahlguteinfüllstempel (40),
wobei der Mahlguteinfüllstempel (40) einen Mahlguteinfüllkanal (50) aufweist, durch welchen das Mahlgut in die Mahlkammer (18) eingefüllt werden kann, wenn der Mahlguteinfüllstempel (40) in dem Mahlguteinfülltrichter (28) steckt.

2. Labormühle (1) nach Anspruch 1,
wobei der Mahlguteinfülltrichter (28) einen Mahlguteinfüllkonus (30) und einen Trichterhals (32) aufweist und der Trichterhals (32) in die Mahlguteinfüllöffnung (26) mündet, dergestalt dass das Mahlgut in den Mahlguteinfüllkonus (30) eingefüllt werden kann und durch den Trichterhals (32) und die Mahlguteinfüllöffnung (26) in die Mahlkammer (18) gelangt, während der Mahlwerksrotor (16) in der Mahlkammer (18) rotiert und
wobei das Mahlgut durch den Mahlguteinfüllkanal (50) in die Mahlkammer (18) eingefüllt werden kann, wenn der Mahlguteinfüllstempel (40) in dem Trichterhals (32) steckt.

3. Labormühle (1) nach Anspruch 2,
wobei der Mahlguteinfüllkanal (50) in Form einer Nut (54) in der Umfangsfläche des Mahlguteinfüllstempels (40) ausgebildet und radial nach außen offen ist, so dass der Mahlguteinfüllkanal (50) radial nach außen von dem Trichterhals (32) begrenzt wird, wenn der Mahlguteinfüllstempel (40) in dem Trichterhals (32) steckt.

4. Labormühle (1) nach einem der vorstehenden Ansprüche,
wobei der Mahlguteinfüllkanal (50) zumindest abschnittsweise mit einem Gefälle von kleiner als 90°, vorzugsweise kleiner als 80°, vorzugsweise kleiner oder gleich 70°, vorzugsweise kleiner oder gleich 45°, vorzugsweise größer oder gleich 10° in dem Mahlguteinfüllstempel (40) verläuft.

5. Labormühle (1) nach einem der vorstehenden Ansprüche,
wobei der Mahlguteinfüllstempel (40) einen unteren Kolbenabschnitt (42) aufweist, welcher sich von einem oberen Kolbenende (42a) bis zu einem Stempelboden an einem unteren Ende des Mahlguteinfüllstempels (40) erstreckt, wobei der Stempelboden der Mahlkammer (18) zugewandt ist, wenn der Mahlguteinfüllstempel (40) in den Mahlguteinfülltrichter (28) eingesteckt ist,
wobei sich der Mahlguteinfüllkanal (50) von dem oberen Kolbenende (42a) bis zu dem unteren Ende des Mahlguteinfüllstempels (40) erstreckt, und
wobei der Stempelboden teilweise eine geschlossene stirnseitige Bodenfläche (60) und teilweise eine Bodenaussparung, in welche der Mahlguteinfüllkanal (50) mündet, als Mahlgutauslass (62) aufweist, derart dass das Mahlgut durch den Mahlguteinfüllkanal (50) und die Bodenaussparung in die Mahlkammer (18) rieseln kann.

6. Labormühle (1) nach Anspruch 5,
wobei die geschlossene stirnseitige Bodenfläche (60) mindestens 25%, vorzugsweise mindestens 30%, vorzugsweise mindestens 40%, vorzugsweise maximal 80%, vorzugsweise 75%, vorzugsweise maximal 70%, vorzugsweise im Bereich zwischen 40% und 70% der Querschnittsfläche des unteren Kolbenabschnitts (42) beträgt.

7. Labormühle (1) nach einem der Ansprüche 5-6,
wobei die geschlossene stirnseitige Bodenfläche (60) größer ist als die radiale Querschnittsfläche des Mahlgutauslasses (62).

8. Labormühle (1) nach einem der vorstehenden Ansprüche,
wobei der Mahlguteinfüllstempel (40) axial zumindest abschnittweise einen Schneckenabschnitt (52) aufweist, in welchem der Mahlguteinfüllkanal (50) schraubenförmig oder gewendelt in dem Mahlguteinfüllstempel (40) verläuft.

9. Labormühle (1) nach Anspruch 8,
wobei sich der Mahlguteinfüllkanal (50) in dem Schneckenabschnitt (52) als Spiralnut (54) in der Umfangsfläche des unteren Kolbenabschnitts (42) erstreckt und sich die Spiralnut (54) nicht oder zumindest nicht vollständig bis an das untere Ende des Mahlguteinfüllstempels (40) erstreckt.

10. Labormühle (1) nach einem der Ansprüche 5-9,
wobei der untere Kolbenabschnitt (42)
an seinem oberen Kolbenende (42a) einen Kopfabschnitt (57),
an seinem unteren Kolbenende (42b) einen Fußabschnitt (58), und
einen sich axial zwischen der Kopfabschnitt (57) und dem Fußabschnitt (58) erstreckenden Schneckenabschnitt (52) aufweist, und
wobei sich der Mahlguteinfüllkanal (50) in dem Kopfabschnitt (57) axial, in dem Schneckenabschnitt (52) schraubenförmig oder gewendelt um die Längsachse (X) des Mahlguteinfüllstempels (40) und/oder in dem Fußabschnitt (58) axial erstreckt.

11. Labormühle (1) nach einem der Ansprüche 8-10,
wobei die Labormühle (1) zumindest eines, mehrere oder alle der folgenden Merkmale aufweist:
der Mahlguteinfüllstempel (40) weist in dem Schneckenabschnitt (52) eine Materialquerschnittsfläche (FS) auf und die geschlossene stirnseitige Bodenfläche (60) ist größer als die Materialquerschnittsfläche (FS) in dem Schneckenabschnitt (52), vorzugsweise mindestens doppelt so groß wie die Materialquerschnittsfläche (FS) in dem Schneckenabschnitt (52), und/oder
der Schneckenabschnitt (52) ist als eingängige Helix ausgebildet, und/oder
der Schneckenabschnitt (52) ist linksgängig gewendelt, und/oder
der Schneckenabschnitt (52) weist zumindest eine halbe Schraubenumdrehung, vorzugsweise zwischen einer und 10, vorzugsweise zwischen einer und 5, vorzugsweise zwischen 2 und 4 Schraubenumdrehungen auf, und/oder
der Mahlguteinfüllkanal (50) weist in dem Schneckenabschnitt (52) eine Steigung (P) im Bereich zwischen 10 mm und 120 mm, vorzugsweise im Bereich zwischen 20 mm und 80 mm, vorzugsweise 40 mm +/- 20 mm oder +/- 10 mm auf, und/oder
der Mahlguteinfüllkanal (50) weist in dem Schneckenabschnitt (52) einen Steigungswinkel (β) im Bereich zwischen 5° und 70°, vorzugsweise im Bereich zwischen 10° und 50°, vorzugsweise zwischen 15° und 40°, vorzugsweise 25° +/- 10° oder +/- 5° auf, und/oder
der Mahlguteinfüllkanal (50) weist in dem Schneckenabschnitt (52) eine Nutbreite (N) im Bereich zwischen 10 mm und 100 mm, vorzugsweise im Bereich zwischen 20 mm und 75 mm, vorzugsweise 40 mm +/- 15 mm oder +/- 10 mm auf, und/oder
der Schneckenabschnitt (52) weist eine Stegbreite (S) im Bereich zwischen 1 mm und 30 mm, vorzugsweise im Bereich zwischen 2 mm und 20 mm, vorzugsweise im Bereich zwischen 3 mm und 15 mm, vorzugsweise 6 mm +/- 4 mm oder +/- 2 mm auf, und/oder
der Schneckenabschnitt (52) weist einen Kerndurchmesser (K) im Bereich zwischen 2 mm und 20 mm, vorzugsweise im Bereich zwischen 3 mm und 15 mm, vorzugsweise im Bereich zwischen 4 mm und 10 mm, vorzugsweise 6 mm +/- 2 mm oder +/- 1 mm auf.

12. Labormühle (1) nach einem der Ansprüche 5-11,
wobei der untere Kolbenabschnitt (42) an seinem oberen Kolbenende (42a) eine Wulst (44) aufweist, welche im Übergangsbereich (28a) zwischen dem Mahlguteinfüllkonus (30) und dem Trichterhals (32) einen unteren Anschlag für den Mahlguteinfüllstempel (40) in dem Mahlguteinfülltrichter (28) bildet.

13. Labormühle (1) nach einem der vorstehenden Ansprüche,
wobei der Mahlguteinfüllstempel (40) einen Verlängerungsstiel (46) umfasst, welcher den Mahlguteinfüllstempel (40) von einem oberen Kolbenende (42a) in Richtung von der Mahlkammer (18) weg bis zu einem oberen Stempelende verlängert und wobei an dem oberen Stempelende ein Griffstück (48) angeordnet ist, an welchem der Benutzer den Mahlguteinfüllstempel (40) greifen kann.

14. Labormühle (1) nach einem der Ansprüche 2-13,
wobei der Mahlguteinfüllstempel (40) in den Trichterhals (32) einsteckbar und im eingesteckten Zustand rotierbar in dem Trichterhals (32) gelagert ist.

15. Mahlguteinfüllstempel (40), hergerichtet zum Einsetzen in den Mahlguteinfülltrichter (28) der Labormühle nach einem der vorstehenden Ansprüche,
wobei der Mahlguteinfüllstempel (40) einen Mahlguteinfüllkanal (50) aufweist, durch welchen das Mahlgut in die Mahlkammer (18) eingefüllt werden kann, wenn der Mahlguteinfüllstempel (40) in dem Mahlguteinfülltrichter (28) steckt.
